# EUROPÄISCHE PATENTSCHRIFT

(11) **EP 1 725 720 B1**
(45) Veröffentlichungstag und Bekanntmachung des Hinweises auf die Patenterteilung: **14.05.2008**
(21) Anmeldenummer: 05715806.5
(22) Anmeldetag: 08.03.2005
(51) Int. Cl.: E04F 13/08, E04F 15/02

(54) **Paneelelement für Belag**
Panel element for covering
Panneau pour revêtement

(30) Priorität: 12.03.2004 DE 102004012582
(43) Veröffentlichungstag der Anmeldung: 29.11.2006
(73) Patentinhaber: Hülsta-Werke Hüls GmbH & Co KG, 48703 Stadtlohn (DE)
(72) Erfinder: SCHWITTE, Richard, 48712 Gescher (DE); MENSING, Ansgar, 48619 Heek-Nienborg (DE)
(74) Vertreter: Gesthuysen, von Rohr & Eggert
(86) Internationale Anmeldenummer: PCT/EP2005/002400
(87) Internationale Veröffentlichungsnummer: WO 2005/088029

(56) Entgegenhaltungen:
- WO-A-00/63510
- WO-A-01/02670
- WO-A-20/04005648
- DE-U1- 20 000 484
- DE-U1- 20 203 311

## Beschreibung

Die Erfindung betrifft ein Paneelelement für einen Belag, insbesondere einen Fußboden-, Wand- oder Deckenbelag, nach dem Oberbegriff des Anspruchs 1.

Im Bereich des Innenausbaus oder auch zur Erstellung von neuen Wänden oder Raumteilern ist es häufig erforderlich, widerstandsfähige Beläge an Boden-, Wand- oder Deckenflächen anzubringen. Im Bereich der Fußbodenbeläge haben sich beispielsweise Laminatböden in jüngster Zeit für zahlreiche Anwendungsfälle durchgesetzt. Daneben gibt es Parkett- oder Kunststoffbeläge. Derartige Beläge sind aus Paneelelementen zusammengesetzt, die aneinander oder an den Untergrund derart anzubringen sind, daß sie dauerhaft in der verlegten Position bleiben. Hiernach ist insbesondere zu verhindern, daß zwischen einzelnen, benachbarten Paneelelementen sichtbare Fugen entstehen. Dies gilt in gleicher Weise für Platten aus dem Bereich des Innenausbaus, die für die Verkleidung von Wand- oder Deckenflächen, insbesondere Dachschrägen, sowie zur Erstellung von neuen Wänden oder Raumteilern verwendet werden.

Ein Paneelelement der eingangs genannten Art ist bereits aus den Druckschriften DE 202 03 311 U1, WO 00/63510 A und WO 01/02670 A bekannt. Bei den bekannten Paneelelementen handelt es sich jeweils um solche für einen Parkettboden. Die bekannten Paneelelemente weisen jeweils einen Grundkörper mit Längsseiten und Kopfseiten auf, die jeweils unterschiedlich konturiert sind. Eine der Längsseiten weist eine nutartige Konturierung auf, während die andere Längsseite eine federartige Konturierung aufweist. Die Konturierungen der Längsseiten sind derart, daß ein neu zu verlegendes Paneelelement mit seiner federseitigen Längsseite in die Nut des bereits verlegten Paneelelements zunächst eingeschoben und anschließend eingeschwenkt werden kann. Auf diese Weise ergibt sich eine Verbindung an den Längsseiten. Um auch die Stirnseiten zu verbinden, sind diese in Art einer sogenannten Druckknopfverbindung ausgebildet. Eine Druckknopfverbindung stellt eine Rastverbindung dar, die von oben her erfolgt. Die Rastverbindung ergibt sich, wenn nach dem Einsetzen der Feder des einen Paneelelements in die Nut des bereits verlegten Paneelelements das zu verlegende Paneelelement in seine Verlege- bzw. Einbaustellung eingeschwenkt wird. Beim Einschwenken des Paneelelements bzw, der Bewegung nach unten erfolgt die Verrastung über die Druckknopfverbindung.

Der Grundkörper des aus der DE 202 03 311 U1 bekannten Paneelelements weist eine Dicke bzw. Stärke von mehr als 10 mm auf Eine übliche Dicke bzw. Stärke des Grundkörpers des Paneelelements für einen Parkettbelag liegt bei 13,1 mm. Bei einem derartigen Paneelelement ist es so, daß der vom Oberschenkel nach unten abstehende Rastvorsprung eine Höhe h von etwa 4 mm hat bzw. unterseitig um etwa 4 mm vom Oberschenkel nach unten hin abragt. Die Dicke des Oberschenkels zwischen dem Rastvorsprung und dem Grundkörper ist größer als 6 mm, während der Unterschenkel an seiner schmalsten Stelle noch eine Dicke von ca. 1,7 mm hat. Mit den vorgenannten Maßen hat sich die Rastverbindung für Paneelelemente für Parkettbeläge als ausgesprochen vorteilhaft bewährt.

Da gerade in jüngster Zeit verstärkt Laminatböden eingesetzt werden, besteht ein Bedarf nach einer wirksamen Verbindung auch solcher Paneelelemente, die eine (sehr) geringe Materialstärke haben. Aufgrund der guten Erfahrungen im Parkettbereich soll die Verbindung von dem Grundprinzip, wie dies aus der DE 202 03 311 bekannt ist, Gebrauch machen. Allerdings sind die vorgenannten Abmaße des Oberschenkels, des Unterschenkels und des Rastvorsprungs nicht ohne weiteres auf Beläge übertragbar, deren Dicke kleiner oder gleich 10 mm ist. So kommen derzeit beispielsweise Laminatböden zum Einsatz, deren Dicke nur 5 mm beträgt.

Aufgabe der vorliegenden Erfindung ist es daher, ein Paneelelement der eingangs genannten Art zur Verfügung zu stellen, bei dem eine wirksame Rastverbindung zu benachbarten Paneelelementen auch bei sehr geringen Materialstärken möglich sein soll.

Die vorstehende Aufgabe ist erfindungsgemäß dadurch gelöst, daß das Verhältnis V = D/h₁ der Dicke bzw. Materialstärke des Grundkörpers zur Höhe h₁ des Rastvorsprungs größer als 4,5 als erfindungsgemäße Untergrenze ist.

Im Zusammenhang mit dem Zustandekommen der vorliegenden Erfindung ist erkannt worden, daß die bei Parkettbelägen mit 13,1 mm Materialstärke im Bereich der Rastverbindung vorhandenen Abmaße nicht ohne weiteres auf Paneelelemente für Beläge übertragbar sind, die Materialstärken von kleiner 10 mm aufweisen. So ist beispielsweise bei Laminatböden mit 6 mm Dicke die gesamte Materialstärke bereits geringer als die Dicke des Oberschenkels eines Parkettbelages beim Stand der Technik.

Darüber hinaus ist festgestellt worden, daß eine bezogen auf die Dicke des Paneelelements maßstäbliche Übertragung der aus dem Stand der Technik bekannten Verbindung von Parkettbelägen auf Paneelelemente mit einer Materialstärke von kleiner oder gleich 10 mm nicht möglich ist. Bei einer Verringerung der einzelnen Abmaße im gleichen Verhältnis wie die Verringerung der Dicke kann es sehr schnell zu einer Beschädigung der Rastverbindung beim Einrasten oder aber bei einem gegebenenfalls erforderlichen Entrasten kommen. Vor diesem Hintergrund ist dann festgestellt worden, daß es möglich ist, durch eine überproportionale Verringerung der Höhe des Rastvorsprungs einen hinreichend starken Ober- und Unterschenkel zu realisieren, so daß es auch bei mehrmaligem Ein- und Ausrasten nicht zu einer Beschädigung des Paneelelements kommt. Darüber hinaus weist die Rastverbindung auch bei einem entsprechend kurzen Rastvorsprung eine hinreichende Haltekraft in vertikaler Richtung auf.

Von Vorteil ist es im übrigen, daß die erfindungsgemäße Ausgestaltung mit einem verhältnismäßig kleinen Rastvorsprung nicht nur bei sehr dünnen Belägen, sondern auch bei dickeren Belägen, wie Parkettböden, ohne weiteres möglich ist. Dies hat den Vorteil, daß die Fertigung der Rastverbindung unabhängig von der Dicke des Belages erfolgen kann.

Zur Verdeutlichung des Unterschiedes der Erfindung zum Stand der Technik sei darauf hingewiesen, daß das Verhältnis V = D/h₁ bei dem aus dem Stand der Technik bekannten Parkettbelag mit einer Materialstärke von 13,1 mm ca. 3,28 beträgt. Bei einer Dicke des Grundkörpers von 5,6 mm liegt bei der Erfindung das Verhältnis V zwischen der erfindungsgemäßen Untergrenze und 4,9. Bei einer Dicke bzw. Materialstärke des Grundkörpers von 6 mm liegt das Verhältnis V zwischen der erfindungsgemäßen Untergrenze und 5,2, bei einer Dicke D von 6,6 mm liegt das Verhältnis zwischen 4,6 und 5,7, während es bei einer Dicke D von 6,8 mm zwischen 4,8 und 5,9 liegt. Bei einer Dicke des Grundkörpers von 7,6 mm liegt das Verhältnis zwischen 5,4 und 6,6, während es bei einer Dicke von 7,8 mm zwischen 5,5 und 6,7 liegt. Bei einer Dicke von 8 mm liegt das Verhältnis V zwischen 5,6 und 6,9. Wird die erfindungsgemäße Ausgestaltung bei einem Paneelelement mit einer Materialstärke von 13,1 mm verwendet, die der Materialstärke der aus dem Stand der Technik bekannten Parkettbelags entspricht, ergibt sich ein Verhältnis von größer 10. Damit unterscheidet sich die Erfindung hinsichtlich des Verhältnisses um mehr als 300% vom Stand der Technik.

Alle vorstehenden und auch nachfolgend angegebenen Bereichsangaben und Intervalle umfassen sämtliche Einzelwerte, auch wenn dies im einzelnen nicht angegeben ist.

Vorteilhafte Ausgestaltungen der Erfindung ergeben sich aus den Unteransprüchen und der nachfolgenden Beschreibung von Ausführungsbeispielen anhand der Zeichnung.

Dabei zeigt
- Fig. 1: den Verbindungsbereich zweier benachbarter Paneelelemente mit einer Materialstärke von 8 mm während der Ausbildung der Verbindung,
- Fig. 2: den Verbindungsbereich gemäß Fig. 1 in verbundenem Zustand,
- Fig. 3: eine der Fig. 2 entsprechende Darstellung von Paneelelementen mit einer Materialstärke von 6,8 mm und
- Fig. 4: eine der Fig. 2 entsprechende Darstellung von Paneelelementen mit einer Materialstärke von 6 mm.

In Fig. 1 ist in einer Querschnittsansicht der rechte Randbereich eines linken Paneelelements 10 und der linke Randbereich eines rechten Paneelelements 12 eines Belages 11 gezeigt. Bei dem Belag 11 kann es sich um jegliche Art von Belag handeln, insbesondere um einen Laminatboden. Bei dem linken Paneelelement 10 handelt es sich um ein bereits verlegtes Paneelelement, während das rechte Paneelelement 12 durch eine weitgehend senkrecht zu der Paneeloberfläche 14 erfolgende Absenkbewegung verlegt und dabei mit dem bereits verlegten Paneelelement 10 verbunden wird. Zur Ausbildung eines Belages 11 aus mehreren gleichartigen Paneelelementen versteht es sich, daß der linke Randbereich des gezeigten linken Paneelelements 10 ebenso gestaltet ist wie der dargestellte linke Randbereich des Paneelelements 12, Entsprechendes gilt für den (nicht gezeigten) rechten Randbereich des rechten Paneelelements 12.

Im einzelnen nicht dargestellt ist, daß jedes der Paneelelemente 10, 12 jeweils unterschiedlich konturierte Längsseiten und unterschiedlich konturierte Kopf- oder Stirnseiten aufweist, Eine Längsseite weist dabei eine nutartige Konturierung und die andere Längsseite eine zur nutartigen Konturierung korrespondierende federartige Konturierung auf. Es ergibt sich damit zwischen benachbarten Paneelelementen eine Nut-Feder-Verbindung an den Längsseiten. Die Nut-Feder-Verbindung ist dabei üblicherweise derart ausgebildet, daß ein zu verlegendes Paneelelemente in ein bereits verlegtes Paneelelement an der Längsseite zunächst eingesteckt und anschließend eingeschwenkt wird, also die federartige Konturierung in die nutartige Konturierung im schräggestellten Zustand des Paneelelements eingesetzt und anschließend nach unten verschwenkt wird. Grundsätzlich kann im Bereich der Längsseiten neben der nut- und federartigen Konturierung zusätzlich auch noch eine Rastverbindung vorgesehen sein, Während sich an den Längsseiten aufgrund der Nut-Feder-Verbindung eine Formschluß, verbindung nach oben hin ergibt, ist dies an den Kopfseiten nicht der Fall. Die Kopfseiten sind zur Realisierung einer sogenannten Druckknopfverbindung ausgebildet. Hierbei handelt es sich um eine Rastverbindung von oben her. Im Ergebnis liegt damit an den Stirnseiten lediglich eine reibschlüssige Verbindung über die Rast- bzw. Druckknopfverbindung vor. Bezüglich des Standes der Technik zur Ausbildung der Nut-Feder-Verbindung an den Längsseiten und der Druckknopfverbindung an den Stirnseiten wird beispielsweise auf die DE-U-200 00 484 verwiesen.

Nachfolgend wird auf die Längsseitenausbildung im einzelnen nicht mehr eingegangen, sondern lediglich auf die stirnseitige Konturierung zur Erzielung der Druckknopfverbindung.

Beide Paneelelemente 10, 12 weisen jeweils einen Grundkörper 13, 15 mit einer Dicke D bzw. Materialstärke auf. Die Dicke D ist bei beiden Grundkörpern 13, 15 identisch und beträgt bei der Ausführungsform gemäß Fig. 1 8 mm. Das linke Paneelelement 10 weist einen vom Grundkörper 13 stirnseitig abstehenden Unterschenkel 16 auf, der eine Länge von 10 mm ausgehend von der Stirnkante 18 des Grundkörpers 13 aufweist. Im Unterschenkel 16 ist oberseitig eine Rastöffnung 20 ausgebildet. Die Rastöffnung 20 erstreckt sich dabei parallel zur Stirnkante 18 und verläuft über die gesamte, sich in die Zeichenebene erstreckende Länge des Unterschenkels 16.

Das Paneelelement 10 ist stirnseitig derart ausgebildet, daß sich ausgehend von der Paneeloberfläche 14 zunächst die Stirnfläche 18 im wesentlichen senkrecht erstreckt. Daran anschließend ist eine Ausnehmung 22 ausgebildet, die als Leimaufnahmekanal genutzt werden kann. An die Ausnehmung 22 schließt sich etwa parallel zur Paneeloberfläche 14 eine Stufe 24 an. Daran schließt sich nach einem gerundeten Übergang 26 eine Schräge 28 an, an welcher, wie in Fig. 1 erkennbar, eine äußerste Stelle eines sich zur Unterseite erstreckenden Rastvorsprungs 30 bei der Einführbewegung des Rastvorsprungs 30 in die Rastöffnung 20 entlang gleiten kann. Unterhalb der Schräge 28 befindet sich ein vergleichsweise kurzer, weitgehend vertikal ausgerichteter Abschnitt 32. Daran schließt sich ein schräger Einschnitt 34 an. Am gerundeten Übergang vom Abschnitt 32 zum Einschnitt 34 befindet sich die nachfolgend noch näher erläuterte zweite Kontaktstelle 62 (Fig. 2). Der Einschnitt 34 ist mit einer gewissen Tiefe versehen, um zu ermöglichen, daß sich der Unterschenkel 16 zumindest geringfügig um die schmalste Stelle zwischen dem Einschnitt 34 und der Unterseite 36 des Paneelelements 10 bewegen kann, so daß der Rastvorsprung 30 in seine in Fig. 2 gezeigte Raststellung gelangen kann. Bei der dargestellten Ausführungsform beträgt die Materialstärke vom tiefsten Punkt des Einschnitts 34 zur Unterseite 36 etwa 2,2 mm.

Zu dem Boden 38 der Rastöffnung 20 sei erwähnt, daß dieser weitgehend parallel zur Paneeloberfläche 14 ausgerichtet ist. Die von der Stirnkante 18 weiter entfernte Seitenwandung 40 der Rastöffnung 20 ist ein wenig nach innen geneigt ausgebildet und weist die nachfolgend noch näher erläuterte Kontaktstelle 60 (Fig. 2) auf. Im Bereich des Übergangs zwischen der Seitenwandung 40 und dem Rest des Unterschenkels 16 befindet sich eine Abplattung 42, die erforderlich ist, um das Einführen eines Fräswerkzeugs zur Ausbildung des Einschnitts 34 zu ermöglichen. Von dieser Abplattung bzw. Schräge 42 bis zu seinem vorderen Ende ist der Unterschenkel 16 im weiteren mit einer weitgehend parallel zur Paneeloberfläche 14 ausgebildeten Fläche 43 versehen. Die Fläche 43 bildet dabei die Oberseite eines Vorsprungs 45, der zum einen die Rastöffnung 20 nach außen hin begrenzt und zum anderen das Endes des Unterschenkels 16 darstellt. Der Vorsprung 45 hat eine sich in die Zeichenebene erstreckende Länge, die der Länge der Rastöffnung entspricht. Den äußeren Abschluß des Vorsprungs 45 bildet die Außenfläche 47.

Der Rastvorsprung 30 ist, wie erkennbar, an einem Oberschenkel 44 ausgebildet, der sich oberseitig an den Grundkörper 15 des Paneelelements 12 anschließt. Von der Unterseite 36 des Paneelelements 12 erstreckt sich nach einer entsprechenden Schräge eine untere Stirnwandung 17, die etwa senkrecht zur Paneeloberfläche 14 ausgerichtet ist. Die Stirnfläche 17 erstreckt sich bis zu einem Übergang 46 zum Oberschenkel 44. Der Übergang 46 vom Grundkörper 15 zu dem Oberschenkel 44 ist gerundet. Der Übergang 46 wiederum geht in die Flachseite 41 über, die den Oberschenkel 44 nach unten hin begrenzt. Die Flachseite 41 verläuft parallel zur Paneelobersseite 14. Von der Flachseite 41 aus erstreckt sich der Rastvorsprung 30 über die Höhe h₁. Dabei ist auch der Übergang des Oberschenkels 44 zum Rastvorsprung 30 mit einem vergleichsweise großen Radius am Übergang 48 versehen, um die Stabilität des Rastvorsprungs 30 zu erhöhen. Diese gewissermaßen angefüllte Kante zwischen dem Rastvorsprung 30 und der unterseitigen Oberfläche des Oberschenkels 44 ist möglich, weil sich hier an dem gegenüberliegenden Paneelelement 10 die Abplattung 42 befindet. Im Bereich der innenseitigen Seitenwand 50 des Rastvorsprungs 30, die ein wenig nach innen geneigt ausgebildet ist, befindet sich die nachfolgend noch näher erläuterte erste Kontaktstelle 60. Durch die Rundungen in diesem Bereich ist die erste Kontaktstelle 60, im Querschnitt und idealisiert betrachtet, ein Punkt. Dreidimensional betrachtet stellt sich die erste Kontaktstelle 60 als Linie dar, die sich senkrecht zur Zeichenebene erstreckt. In der technischen Realität wird die Kontaktstelle 60 durch einen vergleichsweise schmalen, streifenförmigen Bereich gebildet.

Für eine "weiche" Einführbewegung ist sowohl der Übergang der Seitenwand 50 und der Unterseite 52 des Rastvorsprungs 30 als auch der Übergang zwischen der Unterseite 52 und der gegenüberliegenden Seitenwand gerundet ausgebildet. An der gegenüberliegenden Seitenwand ist ein vergleichsweise kurzer vorspringender Bereich 53 mit einer geneigten Oberfläche 54 ausgebildet, der zusammen mit der entsprechenden Oberfläche an der Rastöffnung 20 die zweite Kontaktstelle 62 bildet. An diese geneigte Oberfläche 54 schließt sich ein weitgehend senkrecht zur Paneeloberfläche 14 verlaufender Bereich 56 sowie eine der Schräge 28 der Rastöffnung 20 gegenüberliegende Schräge 58 an. Durch diese Schräge 58 kann in diesem Bereich die Basis des Rastvorsprungs 30 verbreitert und seine Stabilität erhöht werden. Die Schräge 58 geht in einen gerundeten Übergang 59 und dieser wiederum in eine Fläche 23, die parallel zur Paneeloberseite 14 verläuft, über. Die Fläche 23 wiederum geht über einen gerundeten Übergang 25 in die äußere Stirnkante 19 des rechten Paneelelements über.

Es ist darauf hinzuweisen, daß es statt der dargestellten Ausführung grundsätzlich auch möglich ist, den Rastvorsprung 30 am Unterschenkel und die Rastöffnung am Oberschenkel auszubilden. Die vorstehenden Ausführungen gelten dann entsprechend.

Die Verbindung zweier benachbarter Paneelelemente 10, 12 in dem gezeigten Bereich erfolgt in der nachfolgend beschriebenen Art und Weise. Wenn das rechte Paneelelement 12 auf das bereits verlegte Paneelelement 10 senkrecht herabgesenkt wird, erfolgt dies in einem Zustand, in dem sich der Unterschenkel 16 und der Oberschenkel 44 bereits in der gezeigten Art und Weise überlappen. Hierbei gleitet das äußerste Ende des Rastvorsprungs 30, also das Ende des Rastvorsprungs 30 im Bereich der Schräge 54, an der Schräge 28 ab, oder die gerundete Kante an der gegenüberliegenden Seitenwand 50 des Rastvorsprungs 30 gleitet an der Abplattung 42 ab, je nach dem, in welcher exakten Ausrichtung die beiden Paneelelemente 10, 12 aneinander angesetzt werden. In der in Fig. 1 gezeigten Situation ist die Lage der beiden Paneelelemente 10, 12 zueinander dadurch definiert, daß der an seiner Unterseite 52 insgesamt verbreitert ausgeführte Rastvorsprung 30 die schmalste Stelle der Rastöffnung 20 erreicht. In dieser Position ist zwischen der Stirnkante 18 des linken Paneelelements 10 und der Stirnkante 19 des rechten Paneelelements eine Fuge von nicht mehr als 1 mm ausgebildet. Durch die Aufbringung einer Kraft in einer Richtung weitgehend senkrecht zu den Panceloberflächen 14 rastet der Rastvorsprung 30 anschließend in die langgestreckte bzw. kanalförmige Rastöffnung 20 ein und gelangt in die in Fig. 2 gezeigte Position. Hierbei wird, wie in Fig. 2 gezeigt, das rechte Paneelelement 12 derart zu dem linken Paneelelement 10 gezogen, daß zwischen den beiden Stirnkanten 18, 19 keine sichtbare Fuge verbleibt. Das fugenfreie Aneinanderfügen der beiden Paneelelemente 10, 12 in einer Richtung parallel zur Paneeloberfläche 14 erfolgt durch die Ausbildung der ersten Kontaktstelle 60, die sich an der äußeren Seitenwand 40 der Rastöffnung 20 und der entsprechend inneren Seitenwand 50 des Rastvorsprungs 30 befindet. Die erste Kontaktstelle 60 ist an dem Paneelelement 12, das den Rastvorsprung 30 aufweist, derart ausgebildet, daß das Maß zwischen der Kontaktstelle 60 und der Stirnkante 19 etwas größer ist als das entsprechende Maß zwischen der Stirnkante 18 und der Kontaktstelle 60 auf der Seite der Rastöffnung 20. Hierdurch entsteht in diesem Bereich eine Preßpassung, welche die beiden Paneelelemente 10, 12 fugenfrei zueinander zieht.

Die erste Kontaktstelle 60 ist im Gegensatz zum Stand der Technik ausgehend von der Paneeloberfläche 14 dabei etwas tiefer ausgebildet als die zweite Kontaktstelle 62, die dafür sorgt, daß das rechte Paneelelement 12 nur mit erheblichem Kraftaufwand wieder angehoben werden kann. Im Rahmen der Fügebewegung bedeutet dies, daß bei der Bewegung von der in Fig. 1 gezeigten Position in die Position gemäß Fig. 2 zunächst eine Verriegelung an der zweiten Kontaktstelle 62 erfolgt und anschließend aufgrund der balligen Ausbildung der Seitenwand 50 des Rastvorsprungs 30 und der etwas nach innen geneigten Seitenwand 40 der Rastöffnung 20 das zu verlegende Paneelelement 12 zu dem bereits verlegten Paneelelement 10 gezogen wird. Die Verriegelung wird im übrigen unterstützt durch den Eingriff der nach innen geneigten Seitenwand 40 der Rastöffnung 20 und der nach außen ballig ausgeführten Seitenwand 50 des Rastvorsprungs 30. Dieser Eingriff drückt das rechte Paneelelement 12 nicht nur zuverlässig an das linke Paneelelement 10, sondern unterstützt die Verriegelung in vertikaler Richtung. Hierdurch wird gewissermaßen ergänzend zu der zweiten Kontaktstelle 62 verhindert, daß das Paneelelement 12 unbeabsichtigt wieder angehoben werden kann.

Wie anhand eines Vergleichs der Fig. 1 und 2 ersichtlich wird, muß der Unterschenkel 16 zumindest kurzzeitig ausgelenkt werden oder das Material des Oberschenkels 44 und/oder des Rastvorsprungs 30 müssen kurzzeitig komprimiert werden, so daß ein gewisser Rastpunkt überwunden wird, und nachfolgend, während eine elastische Kraft aufrecht erhalten bleibt, die Position gemäß Fig. 2 eingenommen wird. In der in Fig. 2 dargestellten Position liegt der Oberschenkel 44 mit der Fläche 23 auf der Stufe 24 auf. Dadurch ergibt sich eine dritte, flächige Kontaktstelle. In dieser endgültigen Verlegeposition bzw. Raststellung ist es so, daß das Maß zwischen der zweiten Kontaktstelle 62 und der dritten Kontaktstelle 64 am Oberschenkel 44 etwas kleiner ausgebildet ist als an der entsprechenden, mit der Schräge 28 versehenen Seitenwand der Rastöffnung 20. Hierdurch wird dieser Bereich der Rastöffnung 20 zwischen den beiden Kontaktstellen 62 und 64 gewissermaßen umgriffen, und das neu verlegte Paneelelement 12 wird durch eine Art Preßpassung in der gezeigten Position gehalten. Diese feste und optisch fugenfreie Verbindung zweier Paneelelemente 10, 12 läßt sich insbesondere ohne die Verwendung von Leim realisieren, wodurch bereits verlegte Paneelelemente wieder aufgenommen werden können.

Der Vollständigkeit halber sei erwähnt, daß sich zwischen der Fläche 43 auf dem Vorsprung 45 des Unterschenkels und der Fläche 41 des Oberschenkels 44 eine vierte flächige Kontaktstelle 66 vorgesehen ist. Im verrasteten Zustand liegen die Flächen 43 und 41 über eine begrenzte Breite aufeinander auf. In den dargestellten Ausführungsbeispielen beträgt der Abstand h₂ zwischen der dritten Kontaktstelle 64 und der vierten Kontaktstelle 66 etwa 1 mm. Grundsätzlich ist es auch möglich, daß der Abstand h₂ gleich 0 beträgt, bevorzugt sind die dritte Kontaktstelle 64 und die vierte Kontaktstelle 66 allerdings voneinander beabstandet.

Die Trennung der beiden in Fig. 2 gezeigten Paneelelemente 10, 12 erfolgt zweckmäßigerweise durch eine Verschiebebewegung in einer Richtung senkrecht zur Zeichenebene. Wenn die beiden Paneelelemente 10, 12 an den beiden anderen Seiten durch eine einschwenkbare Nut- und Federverbindung verbunden sind, kann eine gesamte Reihe nebeneinander liegender Paneelelemente zusammen aufgenommen werden, und durch die beschriebene Verschiebebewegung senkrecht zur Zeichenebene können die Paneelelemente nachfolgend voneinander getrennt werden. In der Praxis ist damit zu rechnen, daß durch Aufbringen entsprechender Kräfte auch durch Entrastung versucht wird, die Paneelelemente 10, 12 voneinander zu trennen. Insbesondere zur Vermeidung von Beschädigungen für diesen Fall, aber auch für den Fall des "normalen" Einrastens ist erfindungsgemäß das Verhältnis V der Dicke D des Grundkörpers 13, 15 zur Höhe h₁ des Rastvorsprungs 30 größer als 4,5. Die Höhe h₁ bezeichnet dabei den Abstand der Fläche 52 zur Fläche 41, nicht jedoch zur Fläche 23. Letztlich geht es um den geringsten Abstand von der Fläche 52 zum Oberschenkel 44. Im in Fig. 2 dargestellten Ausführungsbeispiel beträgt das Verhältnis V = D/h₁ etwa 6,8 bei einer Dicke der Grundkörper 13, 15 von 8 mm und einer Höhe h des Rastvorsprungs von 1,18 mm.

Wie sich aus einem Vergleich der Fig. 2 bis 4 ergibt, ist die Rastverbindung mit dem Rastvorsprung 30 und der Rastöffnung 20 jeweils identisch. In allen Fällen beträgt die Höhe h₁ des Rastvorsprungs 30 ca. 1,18 mm. Während bei den dargestellten Ausführungsbeispielen die Höhe h₁ konstant ist, sind die Dicken der jeweiligen Grundkörper 13, 15 unterschiedlich, Die Dicke D der Grundkörper 13, 15 beträgt bei der Ausführungsform gemäß Fig. 2 D = 8 mm, bei der Ausführungsform gemäß Fig. 3 D = 6,8 mm und bei der Ausführungsform gemäß Fig. 4 lediglich D = 6 mm. Es versteht sich, daß weitere Dicken bzw. Materialstärken, wie 5,6 mm, 6,6, mm, 7,6 mm und 7,8 mm, ohne weiteres möglich sind, ohne jedoch vom Grundprinzip, nämlich der konstanten Höhe h₁ abzuweichen.

Es sei darauf hingewiesen, daß die in den Patentansprüchen angegebenen Bereichsangaben alle Werte, die innerhalb der einzelnen Bereiche liegen, erfassen sollen, ohne daß es einer ausdrücklichen Erwähnung bedarf.

Im übrigen gelten alle vorstehenden Ausführungen zu der Ausführungsform gemäß Fig. 1 und 2 auch zu den Ausführungsformen gemäß den Fig. 3 und 4, so daß darauf verwiesen und auf Wiederholungen verzichtet werden kann.

Bei der in Fig. 2 dargestellten Ausführungsform, bei der die gesamte Höhe h₁ des Rastvorsprungs ca. 1,18 mm beträgt, befindet sich die erste Kontaktstelle 60 in einem Abstand von ca. 0,81 mm von der Fläche 41. Der Abstand h₃ von der ersten Kontaktstelle 60 zur Fläche 52 beträgt etwa 0,37 mm. Dem gegenüber befindet sich die zweite Kontaktstelle 62 in einem Abstand von ca. 0,06 mm von der Fläche 41. Ausgehend von der dritten Kontaktstelle 64 beträgt der Abstand h₄ zur ersten Kontaktstelle 60 ca. 1,18 mm, während der Abstand h₅ ca. 1,66 mm beträgt. Die erste Kontaktstelle 60 ragt also weiter von der Fläche 41 ab als die zweite Kontaktstelle 62. Diesem konstruktiven Unterschied zum Stand der Technik kommt im übrigen unabhängig von dem im Patentanspruch 1 angegebenen Verhältnis eigenerfinderische Bedeutung zu.

Im übrigen sind die beiden Kontaktstellen 60, 62 parallel zur Paneeloberfläche 14 und ca. 4,14 mm voneinander beabstandet. Insgesamt ist der Rastvorsprung dadurch erheblich schmaler ausgebildet, als dies beim Stand der Technik mit 7,1 mm der Fall ist.

Im übrigen ist es bei der erfindungsgemäßen Ausgestaltung so, daß der senkrechte Abstand h₅ zwischen der zweiten Kontaktstelle 62 und der Stufe 24 etwa 1,66 mm beträgt, während dieser beim Stand der Technik mit 4,2 mm erheblich größer ist.

Während der Unterschenkel 16 eine Gesamtlänge von 10 mm hat, wovon ca. 3,65 mm auf den Vorsprung 45 zurückgehen, ist die Länge des Oberschenkels 44 etwas größer, so daß sich zwischen den Flächen 47 und 17 ein Spalt von ca. 0,5 mm ergibt.

Insgesamt bietet die erfindungsgemäße Ausgestaltung nicht nur den Vorteil, daß eine wirksame Rastverbindung auch bei Paneelelementen mit geringen Materialstärken möglich ist, sondern es ergibt sich der zusätzliche verfahrenstechnische Vorteil, daß die zuvor beschriebene Rastverbindung auch bei unterschiedlich starken Belägen eingesetzt werden kann, wobei der Rastvorsprung und die Rastöffnung sowie die sich daraus ergebenden Maße konstant und damit unabhängig von der Dicke D des jeweiligen Grundkörpers 13, 15 sind.

## Patentansprüche

1. Paneelelement (10, 12) für einen Belag (11), insbesondere einen Fußboden-, Wand- oder Deckenbelag, wobei der Belag (11) eine Mehrzahl von gleichartigen, miteinander verbundenen Paneelelementen (10, 12) aufweist, wobei das Paneelelement (10, 12) einen Grundkörper (13, 15) mit einer Dicke (D) aufweist, wobei der Grundkörper (13, 15) jeweils unterschiedlich konturierte Längsseiten und jeweils unterschiedlich konturierte Stirnseiten aufweist, wobei eine Längsseite eine nutartige Konturierung und die andere Längsseite eine dazu korrespondierende federartige Konturierung aufweist, wobei die Stirnseiten zur Verrastung von oben her mit Stirnseiten benachbarter Paneelelemente ausgebildet sind, wobei an zumindest einer Stirnseite ein stirnseitig vom Grundkörper (13, 15) abstehender Unterschenkel (16) und auf der gegenüberliegenden Seite ein stirnseitig vom Grundkörper (13, 15) abstehender Oberschenkel (44) vorgesehen sind, wobei an einem Schenkel, insbesondere am Oberschenkel (44), ein Rastvorsprung (30) und am gegenüberliegenden Schenkel, vorzugsweise am Unterschenkel (16), eine Rastöffnung (20) vorgesehen sind und wobei der Rastvorsprung (30) von dem Schenkel über eine Höhe (h₁) abragt, **dadurch gekennzeichnet, daß** das Verhältnis (V) der Dicke (D) des Grundkörpers (13, 15) zur Höhe (h₁) des Rastvorsprungs (30) größer als 4,5 ist.

2. Paneelelement nach Anspruch 1, **dadurch gekennzeichnet, daß** das Verhältnis (V) bei einer Dicke (D) des Grundkörpers (13, 15) von 5,6 mm zwischen größer als 4,5 und 4,9 liegt oder daß das Verhältnis (V) bei einer Dicke (D) des Grundkörpers (13, 15) von 6 mm zwischen größer als 4,5 und 5,2 liegt oder daß das Verhältnis (V) bei einer Dicke (D) des Grundkörpers (13, 15) von 6,6 mm zwischen 4,6 und 5,7 liegt oder daß das Verhältnis (V) bei einer Dicke (D) des Grundkörpers (13, 15) von 6,8 mm zwischen 4,8 und 5,9 liegt oder daß das Verhältnis (V) bei einer Dicke (D) des Grundkörpers (13, 15) von 7,6 mm zwischen 5,4 und 6,6 liegt oder daß das Verhältnis (V) bei einer Dicke (D) des Grundkörpers (13, 15) von 7,8 mm zwischen 5,5 und 6,7 liegt oder daß das Verhältnis (V) bei einer Dicke (D) des Grundkörpers (13, 15) von 8 mm zwischen 5,6 und 6,9 liegt

3. Paneelelement nach Anspruch 1 oder 2, **dadurch gekennzeichnet, daß** die Höhe (h₁) des Rastvorsprungs (30) zwischen 1,1 mm und 2,5 mm liegt, vorzugsweise etwa 1,18 mm oder 1,38 mm beträgt.

4. Paneelelement nach einem der vorhergehenden Ansprüche, **dadurch gekennzeichnet, daß** am Rastvorsprung (30) eine innen gelegene erste Kontaktstelle (60) und eine außen gelegene zweite Kontaktstelle (62) vorgesehen sind, und daß die erste und die zweite Kontaktstelle (60, 62) bei einer Höhe von weniger als 2 mm, vorzugsweise im Bereich zwischen 0,37 mm bis 0,75 mm am Rastvorsprung (30) vorgesehen sind.

5. Paneelelement nach Anspruch 4, **dadurch gekennzeichnet, daß** die erste Kontaktstelle (60) weiter abragt als die zweite Kontaktstelle (62).

6. Paneelelement nach Anspruch 4 oder 5, **dadurch gekennzeichnet, daß** der Abstand zwischen der ersten Kontaktstelle (60) und der zweiten Kontaktstelle (62) parallel zur Paneeloberfläche (14) zwischen 3 bis 10 mm liegt, vorzugsweise etwa 4,1 mm beträgt.

7. Paneelelement nach einem der Ansprüche 4 bis 6, **dadurch gekennzeichnet, daß** der Oberschenkel (44) endseitig auf einer Stufe (24) am Unterschenkel (16) aufliegt und daß der senkrechte Abstand zwischen der ersten Kontaktstelle (60) oder der zweiten Kontaktstelle (62) und der Stufe (24) weniger als 3,5 mm, vorzugsweise etwa 1,7 mm beträgt.

8. Paneelelement nach einem der vorhergehenden Ansprüche, **dadurch gekennzeichnet, daß** der Unterschenkel (16) um maximal 15 mm, vorzugsweise um etwa 10 mm vom Grundkörper (13, 15) absteht.

9. Paneelelement nach Anspruch 7, **dadurch gekennzeichnet, daß** zwischen einer Fläche (23) des Oberschenkels (44) und der Stufe (24) des Unterschenkels (16) eine dritte Kontaktstelle (64) vorgesehen ist, daß zwischen einer Fläche (43) auf dem Vorsprung (45) des Unterschenkels (16) und einer Fläche (41) des Oberschenkels (44) eine vierte Kontaktstelle (66) vorgesehen ist und daß die dritte Kontaktstelle (64) und die vierte Kontaktstelle (66) voneinander beabstandet sind, vorzugsweise über etwa 1 mm.

10. Belag (11) mit einer Mehrzahl von Paneelelementen (10, 12) nach einem der vorhergehenden Ansprüche.

11. Verfahren zur Herstellung von Paneelelementen (10, 12) für einen Belag (11), insbesondere einen Fußboden-, Wand- oder Deckenbelag, wobei der Belag (11) eine Mehrzahl von gleichartigen, miteinander verbundenen Paneelelementen (10, 12) aufweist, wobei das Paneelelement (10, 12) einen Grundkörper (13, 15) mit einer Dicke (D) aufweist, wobei der Grundkörper (13, 15) jeweils unterschiedlich konturierte Längsseiten und jeweils unterschiedlich konturierte Stirnseiten aufweist, wobei eine Längsseite eine nutartige Konturierung und die andere Längsseite eine dazu korrespondierende federartige Konturierung aufweist, wobei die Stirnseiten zur Verrastung von oben her mit Stirnseiten benachbarter Paneelelemente ausgebildet sind, wobei an zumindest einer Stirnseite ein stirnseitig vom Grundkörper (13, 15) abstehender Unterschenkel (16) und auf der gegenüberliegenden Seite ein stirnseitig vom Grundkörper (13, 15) abstehender Oberschenkel (44) vorgesehen sind, wobei an einem Schenkel, insbesondere am Oberschenkel (44), ein Rastvorsprung (30) und am gegenüberliegenden Schenkel, vorzugsweise am Unterschenkel (16), eine Rastöffnung (20) vorgesehen sind und wobei der Rastvorsprung (30) von dem Schenkel über eine Höhe (h) abragt, **dadurch gekennzeichnet, daß** der Rastvorsprung (30) und die Rastöffnung (20) in ihren Abmaßen auch bei unterschiedlichen Dicken des Grundkörpers (13, 15) konstant und unabhängig von der Dicke (D) des jeweiligen Grundkörpers (13, 15) sind und daß das Verhältnis (V) der Dicke (D) des Grundkörpers (13, 15) zur Höhe (h₁) des Rastvorsprungs (30) größer als 4,5 ist.

## Claims

1. Panel element (10, 12) for a covering (11), in particular a floor, wall or ceiling covering, wherein the covering (11) has a plurality of panel elements (10, 12) of the same kind which are connected to one another, wherein the panel element (10, 12) has a basic body (13, 15) having a thickness (D), wherein the basic body (13, 15) has in each case differently contoured longitudinal sides and in each case differently contoured end faces, wherein one longitudinal side has groove-like contouring and the other longitudinal side has tongue-like contouring corresponding thereto, wherein the end faces are designed for latching from above with end faces of adjacent panel elements, wherein a bottom leg (16) projecting from the basic body (13, 15) at the end face is provided on at least one end face and a top leg (44) projecting from the basic body (13, 15) at the end face is provided on the opposite side, wherein a latching projection (30) is provided on one leg, in particular on the top leg (44), and a latching opening (20) is provided on the opposite leg, preferably on the bottom leg (16), and wherein the latching projection (30) projects from the leg over a height (h₁), **characterized in that** the ratio (V) of the thickness (D) of the basic body (13, 15) to the height (h₁) of the latching projection (30) is greater than 4.5.

2. Panel element according to Claim 1, **characterized in that** the ratio (V) at a thickness (D) of the basic body (13, 15) of 5.6 mm is between greater than 4.5 and 4.9, or **in that** the ratio (V) at a thickness (D) of the basic body (13, 15) of 6 mm is between greater than 4.5 and 5.2, or **in that** the ratio (V) at a thickness (D) of the basic body (13, 15) of 6.6 mm is between 4.6 and 5.7, or **in that** the ratio (V) at a thickness (D) of the basic body (13, 15) of 6.8 mm is between 4.8 and 5.9, or **in that** the ratio (V) at a thickness (D) of the basic body (13, 15) of 7.6 mm is between 5.4 and 6.6, or **in that** the ratio (V) at a thickness (D) of the basic body (13, 15) of 7.8 mm is between 5.5 and 6.7, or **in that** the ratio (V) at a thickness (D) of the basic body (13, 15) of 8 mm is between 5.6 and 6.9.

3. Panel element according to Claim 1 or 2, **characterized in that** the height (h₁) of the latching projection (30) is between 1.1 mm and 2.5 mm and is preferably about 1.18 mm or 1.38 mm.

4. Panel element according to one of the preceding claims, **characterized in that** a first contact point (60) situated on the inside and a second contact point (62) situated on the outside are provided on the latching projection (30), and **in that** the first and the second contact point (60, 62) are provided at a height of less than 2 mm, preferably within the range of between 0.37 mm and 0.75 mm, on the latching projection (30).

5. Panel element according to Claim 4, **characterized in that** the first contact point (60) projects further than the second contact point (62).

6. Panel element according to Claim 4 or 5, **characterized in that** the distance between the first contact point (60) and the second contact point (62) parallel to the panel surface (14) is between 3 and 10 mm, preferably about 4.1 mm.

7. Panel element according to one of Claims 4 to 6, **characterized in that** the top leg (44) rests at the end on a step (24) on the bottom leg (16), and **in that** the perpendicular distance between the first contact point (60) or the second contact point (62) and the step (24) is less than 3.5 mm, preferably about 1.7 mm.

8. Panel element according to one of the preceding claims, **characterized in that** the bottom leg (16) projects from the basic body (13, 15) by at most 15 mm, preferably by about 10 mm.

9. Panel element according to Claim 7, **characterized in that** a third contact point (64) is provided between a surface (23) of the top leg (44) and the step (24) of the bottom leg (16), **in that** a fourth contact point (66) is provided between a surface (43) on the projection (45) of the bottom leg (16) and a surface (41) of the top leg (44), and **in that** the third contact point (64) and the fourth contact point (66) are at a distance from one another, preferably of more than about 1 mm.

10. Covering (11) having a plurality of panel elements (10, 12) according to one of the preceding claims.

11. Method of producing panel elements (10, 12) for a covering (11), in particular a floor, wall or ceiling covering, wherein the covering (11) has a plurality of panel elements (10, 12) of the same kind which are connected to one another, wherein the panel element (10, 12) has a basic body (13, 15) having a thickness (D), wherein the basic body (13, 15) has in each case differently contoured longitudinal sides and in each case differently contoured end faces, wherein one longitudinal side has groove-like contouring and the other longitudinal side has tongue-like contouring corresponding thereto, wherein the end faces are designed for latching from above with end faces of adjacent panel elements, wherein a bottom leg (16) projecting from the basic body (13, 15) at the end face is provided on at least one end face and a top leg (44) projecting from the basic body (13, 15) at the end face is provided on the opposite side, wherein a latching projection (30) is provided on one leg, in particular on the top leg (44), and a latching opening (20) is provided on the opposite leg, preferably on the bottom leg (16), and wherein the latching projection (30) projects from the leg over a height (h), **characterized in that** the latching projection (30) and the latching opening (20) are constant in their dimensions even in the case of different thicknesses of the basic body (13, 15) and are independent of the thickness (D) of the respective basic body (13, 15), and **in that** the ratio (V) of the thickness (D) of the basic body (13, 15) to the height (h₁) of the latching projection (30) is greater than 4.5.

## Revendications

1. Elément de panneau (10, 12) pour un revêtement (11), en particulier un revêtement de sol, de mur ou de plafond, dans lequel le revêtement (11) comprend une pluralité d'éléments de panneau identiques (10, 12) assemblés les uns aux autres, dans lequel l'élément de panneau (10, 12) comprend un corps de base (13, 15) ayant une épaisseur (D), dans lequel le corps de base (13, 15) présente des côtés longitudinaux de contours chaque fois différents et des côtés frontaux de contours chaque fois différents, dans lequel un côté longitudinal présente un contour en forme de rainure et l'autre côté longitudinal présente un contour en forme de languette qui lui correspond, dans lequel les côtés frontaux sont réalisés pour s'emboîter par le haut avec des côtés frontaux d'éléments de panneau voisins, dans lequel il est prévu sur au moins un côté frontal une branche inférieure (16) saillante côté frontal sur le corps de base (13, 15) et sur le côté opposé une branche supérieure (44) saillante côté frontal sur le corps de base (13, 15), dans lequel il est prévu sur une branche, en particulier sur la branche supérieure (44), une saillie de verrouillage (30) et sur la branche opposée, de préférence sur la branche inférieure (16), une ouverture de verrouillage (20), et dans lequel la saillie de verrouillage (30) s'étend sur une hauteur (h₁) à partir de la branche, **caractérisé en ce que** le rapport (V) de l'épaisseur (D) du corps de base (13, 15) à la hauteur (h₁) de la saillie de verrouillage (30) est supérieur à 4,5.

2. Elément de panneau selon la revendication 1, **caractérisé en ce que** le rapport (V) pour une épaisseur (D) du corps de base (13, 15) de 5,6 mm est compris entre plus que 4,5 et 4,9 ou **en ce que** le rapport (V) pour une épaisseur (D) du corps de base (13, 15) de 6 mm est compris entre plus que 4,5 et 5,2 ou **en ce que** le rapport (V) pour une épaisseur (D) du corps de base (13, 15) de 6,6 mm est compris entre 4,6 et 5,7 ou **en ce que** le rapport (V) pour une épaisseur (D) du corps de base (13, 15) de 6,8 mm est compris entre 4,8 et 5,9 ou **en ce que** le rapport (V) pour une épaisseur (D) du corps de base (13, 15) de 7,6 mm est compris entre 5,4 et 6,6 ou **en ce que** le rapport (V) pour une épaisseur (D) du corps de base (13, 15) de 7,8 mm est compris entre 5,5 et 6,7 ou **en ce que** le rapport (V) pour une épaisseur (D) du corps de base (13, 15) de 8 mm est compris entre 5,6 et 6,9.

3. Elément de panneau selon la revendication 1 ou 2, **caractérisé en ce que** la hauteur (h₁) de la saillie de verrouillage (30) est comprise entre 1,1 mm et 2,5 mm, et vaut de préférence environ 1,18 mm ou 1,38 mm.

4. Elément de panneau selon l'une quelconque des revendications précédentes, **caractérisé en ce qu'**il est prévu sur la saillie de verrouillage (30) une première zone de contact (60) située à l'intérieur et une deuxième zone de contact (62) située à l'extérieur, et **en ce que** la première et la deuxième zones de contact (60, 62) sont prévues sur la saillie de verrouillage (30) pour une hauteur de moins de 2 mm, de préférence comprise entre 0,37 mm et 0,75 mm.

5. Elément de panneau selon la revendication 4, **caractérisé en ce que** la première zone de contact (60) s'engage plus loin que la deuxième zone de contact (62).

6. Elément de panneau selon la revendication 4 ou 5, **caractérisé en ce que** la distance entre la première zone de contact (60) et la deuxième zone de contact (62), parallèlement à la surface du panneau (14), est comprise entre 3 et 10 mm, et vaut de préférence environ 4,1 mm.

7. Elément de panneau selon l'une quelconque des revendications 4 à 6, **caractérisé en ce que** la branche supérieure (44) repose côté extrémité sur un épaulement (24) de la branche inférieure (16) et **en ce que** la distance verticale entre la première zone de contact (60) ou la deuxième zone de contact (62) et l'épaulement (24) est inférieure à 3,5 mm, et vaut de préférence environ 1,7 mm.

8. Elément de panneau selon l'une quelconque des revendications précédentes, **caractérisé en ce que** la branche inférieure (16) est saillante d'un maximum de 15 mm, de préférence d'environ 10 mm sur le corps de base (13, 15).

9. Elément de panneau selon la revendication 7, **caractérisé en ce qu'**il est prévu une troisième zone de contact (64) entre une surface (23) de la branche supérieure (44) et l'épaulement (24) de la branche inférieure (16), **en ce qu'**il est prévu une quatrième zone de contact (66) entre une surface (43) sur la saillie (45) de la branche inférieure (16) et une surface (41) de la branche supérieure (44), et **en ce que** la troisième zone de contact (64) et la quatrième zone de contact (66) sont espacées l'une de l'autre, de préférence de plus d'environ 1 mm.

10. Revêtement (11) comportant une pluralité d'éléments de panneau (10, 12) selon l'une quelconque des revendications précédentes.

11. Procédé de fabrication d'éléments de panneau (10, 12) pour un revêtement (11), en particulier un revêtement de sol, de mur ou de plafond, dans lequel le revêtement (11) comprend une pluralité d'éléments de panneau identiques (10, 12) assemblés les uns aux autres, dans lequel l'élément de panneau (10, 12) comprend un corps de base (13, 15) ayant une épaisseur (D), dans lequel le corps de base (13, 15) présente des côtés longitudinaux de contours chaque fois différents et des côtés frontaux de contours chaque fois différents, dans lequel un côté longitudinal présente un contour en forme de rainure et l'autre côté longitudinal présente un contour en forme de languette qui lui correspond, dans lequel les côtés frontaux sont réalisés pour s'emboîter par le haut avec des côtés frontaux d'éléments de panneau voisins, dans lequel il est prévu sur au moins un côté frontal une branche inférieure (16) saillante côté frontal sur le corps de base (13, 15) et sur le côté opposé une branche supérieure (44) saillante côté frontal sur le corps de base (13, 15), dans lequel il est prévu sur une branche, en particulier sur la branche supérieure (44), une saillie de verrouillage (30) et sur la branche opposée, de préférence sur la branche inférieure (16), une ouverture de verrouillage (20), et dans lequel la saillie de verrouillage (30) s'étend sur une hauteur (h₁) à partir de la branche, **caractérisé en ce que** la saillie de verrouillage (30) et l'ouverture de verrouillage (20) ont des dimensions constantes et indépendantes de l'épaisseur (D) du corps de base respectif (13, 15), même pour des épaisseurs différentes du corps de base (13, 15), et **en ce que** le rapport (V) de l'épaisseur (D) du corps de base (13, 15) à la hauteur (h₁) de la saillie de verrouillage (30) est supérieur à 4,5.
